# EUROPÄISCHE PATENTSCHRIFT

(11) **EP 0 310 884 B1**
(45) Veröffentlichungstag und Bekanntmachung des Hinweises auf die Patenterteilung: **22.04.1992**
(21) Anmeldenummer: 88115651.7
(22) Anmeldetag: 23.09.1988
(51) Int. Cl.: E06C 1/383

(54) **Zusammenfaltbare Steigleiter**
Folding ladder
Echelle repliable

(30) Priorität: 06.10.1987 DE 3733702
(43) Veröffentlichungstag der Anmeldung: 12.04.1989
(73) Patentinhaber: Collet, Dieter, D-6944 Hemsbach (DE)
(72) Erfinder: Collet, Dieter, D-6944 Hemsbach (DE); Freiwald, Emil, D-6105 Ober Ramstadt (DE)
(74) Vertreter: Ratzel, Gerhard, Dr.

(56) Entgegenhaltungen:
- DE-A- 2 923 397
- FR-A- 1 139 461
- FR-A- 1 247 207
- GB-A- 10 778
- US-A- 1 371 125
- US-A- 2 981 364

## Beschreibung

Die Erfindung betrifft eine zusammenfaltbare Steigleiter mit einknickbaren Sprossen, die im Mittelbereich einen 90°-Drehpunkt aufweisen, wobei die Sprossen in den Steigholmen ebenfalls um 90° über ein Sprossen-Endachsgelenk drehbar eingebaut sind.

Zum nächstkommenden Stand der Technik sind die deutschen Offenlegungsschriften 29 23 397 und 33 20 519 zu nennen.

Die DE-OS 29 23 397 betrifft eine Faltleiter mit zwei Holmen, an denen je aus zwei direkt aneinander angelenkten Teilen bestehende Sprossen angelenkt sind, wobei die verschiedenen Schwenkachsen untereinander parallel und senkrecht zur Ebene der Leiter liegen, mit einer widerstandsfähigen, vorzugsweise rohrförmigen Stange zur Verbindung der Anlenkungsstellen der Sprossenteile untereinander, und mit einem unter der untersten Sprosse der Leiter angeordneten Stützgestell, dessen Stützschenkel eine größere Länge aufweisen als die Sprossenteile und einerseits an den Holmen sowie andererseits aneinander angelenkt sind, wobei die Spitze des Stützgestelles über den Enden der Stützschenkel angeordnet ist und ein Auflager für das untere Ende der widerstandsfähigen Stange bei voll auseinandergespreizter Leiter bildet, wobei die Schwenkachsen der Stützschenkel des Stützgestelles an den Holmen an bezüglich der Holme ortsfesten Stellen angeordnet sind, und daß die Schwenkachse im Bereich der Anlenkung der beiden Stützschenkel aneinander gegenüber der widerstandsfähigen Stange beweglich ist, wobei die durch die Spitze des Stützgestelles gebildete Anschlagfläche selbst wiederum gegenüber der widerstandsfähigen Stange beweglich gehalten ist.

Es ist also bei dieser Faltleiter des Standes der Technik eine zentrale Spreitzstange, die kein Schubgestänge ist, und die nicht innerhalb des Holms geschoben wird, angeordnet.

Die DE-OS 33 20 519 beschreibt eine Faltleiter, bei der die Leitersprossen in der Mitte gefaltet werden und an die Leiterholme angelenkt sind. Dabei ist ein mittiges Schließgestänge vorhanden, das kein Schubgestänge darstellt und das nicht im Holm verschieblich angeordnet ist.

Es hat sich herausgestellt, daß die Faltleitern des Standes der Technik nicht in allen Fällen die Bedürfnisse der Praxis befriedigen können. Dies gilt insbesondere für den Vollzug einer völlig gleichmäßigen Einknickbewegung.

Demgegenüber liegt vorliegender Erfindung die Aufgabe zugrunde, eine solche Faltleiter zu schaffen, die eine völlig gleichmäßige Einknickbewegung der Sprossen ermöglicht, wobei aber gleichzeitig keine Beeinträchtigung des Steigvorgangs stattfindet.

Diese vorliegender Erfindung zugrunde liegende Aufgabe wird bei einer zusammenfaltbaren Steigleiter der eingangs genannten Gattung dadurch gelöst, daß erfindungsgemäß rechts und links an den Sprossenstegen jeweils eines die Sprossen im Abstand vom Sprossen-Endachsgelenk verbindendes Schubgestänge innerhalb der als Schienen ausgebildeten Holme (Steigholme) eingebaut ist.

Bevorzugte Ausführungsformen sind Gegenstände der beiliegenden abhängigen Ansprüche.

Zu Belastungspunkt bei den Sprossen kann in dem Mittelgelenk, Wie in den Endgelenken, je eine Distanzrolle zum Abstützten der gestrecken Sprossen eingebaut sein, wobei in der Sprossenmitte der Trittsteg von beiden Seiten so ausgebildet sein kann, daß die Trittstege stumpf gegeneinander anliegen und der Druckpunkt an den Sprossenenden unterstützt wird.

Die Steigschienen sind vorzugsweise U-förmig und in der Materialstärke in Verbindung mit den ebenfalls U-förmigen Sprossenstegen vorzugsweise so gehalten, daß die Gesamtstabilität den für Leitern zugrunde gelegten Normen entspricht, wobei durch entsprechende Paß-Stücke die Präzision der Sicherheit gewährleistet ist.

Eine der Hauptfunktionen der erfindungsgemäßen Faltleiter besteht darin, als auf engstem Raum unterbringbare Leiter an Wohnwagen, auf dem Boot, im Haus auch gut transportabel zu sein, da die Faltleiter im zusammengefalteten Zustand quasi die Form einer "Stange" mit rechteckigem Querschnitt aufweist.

Als Material ist vorzugsweise eine Aluminiumlegierung vorzusehen, die Nieten bestehen vorzugsweise aus Chromnickelstahl. Ferner bringt das Aluminium die gewünschte Korrosionsfestigkeit und die gewünschte Gewichtseinsparung.

Das Wesen der vorliegenden Erfindung wird anhand der beiliegenden Figuren 1 bis 17, die bevorzugte Ausführungsformen darstellen, weiterhin erläutert. Es zeigen:
- Figur 1: einen Leiterausschnitt in Gebrauchsstellung in frontaler Ansicht,
- Figur 2: eine leicht eingeknickte zum Zusammenfalten angelegte Stellung der Leiter,
- Figur 3: eine in Ruhestellung zusammengelegte Leiter,
- Figur 4: ein Verbindungs-Schubgestänge zur Sprossenverbindung,
- Figur 5: den Leiterbodenendabschnitt mit Verklammerungsgestänge,
- Figur 6: die untere gestreckte Trittsprosse,
- Figur 7: die zusammengeklappte Leiter als Stab im Schnitt von oben gesehen und
- Figuren 8-17: zeigen weitere Einzelheiten.
- Figur 18: eine Vorderansicht des Einklammerungsgestänges
- Figur 19: eine Ansicht aus der in Figur 18 angedeuteten Richtung A.

In Figur 1 ist eine zusammenfaltbare Steigleiter mit einknickbaren Sprossenstegen 3 mit je einem Mittelgelenk und in den Steigholmen eingebauten Sprossen-Endachsgelenken 6; 9 gezeigt, wobei die Faltbarkeit gewährleistet ist.

In Figur 2 ist von Sprossensteg zu Sprossensteg 3 durch ein Schubgestänge 2 rechts und links die Einknickpunkte 7, 8 durch die Vernietung an den Gleichlauf der Sprossenbewegung gebunden, wobei der Achsschnittpunkt zum Schubgestängenietpunkt präzise veranlagt sein muß.

Figur 1 ist die Leiter in Arbeitsstellung bei gestreckter Sprossenstellung 18 im 90°-Drehpunkt 4 im Mittelbereich der einknickbaren Sprossen durch die Distanzrollen 5 mit der Stufenstoßkante 14 zum Druckpunkt in der Endstellung verstärkend im Zusammenwirken der am Ende der Sprossen in den Holmen eingebauten Sprossen-Endachsgelenke 9 beim Einknickpunkt 7 fest sich verankernd eingebaut.

In Figuren 3 und 4 ist die Leiter in der Ruhestellung als raumsparender kubisch wirkender Stab 17 erkennbar, hier ist bei 20 eine verschließende Arretierung oder auch Abschließbarkeit aufgezeigt. In 2 ist das Schubgestänge, bei 16 die Vernietbarkeit von Sprossensteg zu Sprossensteg aufgezeigt.

Nach Figur 5 ist die Gebrauchsstellung der faltbaren Leiter im Bereich der untersten Sprosse mit Einklammerungsgestänge 21 über die Mittelhalterung 27 verankert, wobei mit 23 eine Abstützung für das Gestänge im Leiterfußsockel bezeichnet ist, welche Abstützung einrastet, womit die Gegenstrebung die Leiter standfest macht. Der Mitteldrehpunkt der Sprosse stabilisiert sich mittels Distanzrolle 5, die durch den Arretierungskernstift 30 allen Drehbewegungen freistehend bis zur Endpunktstellung 28 auffängt, wobei die als Querbolzen ausgebildete Mittelhalterung 27 die letztendliche Einrastung gewährleistet.

In Figur 6 sind von oben gesehen bei 26 die zwischen den U-förmigen Holmen distanzgebenden Distanzscheiben eingebaut, bei 25 sind die Sprossen-Schubgestänge eingebaut, die dazu dienen, die Halbsprossenstege beidseitig gleichlaufend zu heben und zu senken, wobei in der gestreckten Form die Schubgestänge zum Abstützen aufsitzen, bei 12, 13 technisch aufgezeigt.

Figur 7 zeigt die fast kubisch im Ausschnitt von oben gesehen geschlossene Leiter. Es ist der kompakte Teil mit der Distanzrolle 5 veranlagt, die der Stabilisierung dient; mit 25 sind die beweglichen Schubgestänge, die mittels der Distanzscheiben das Eingleiten in die Gegenholme möglich machen bezeichnet; der Rundmittelpunkt ist die Endarretierung, wie auch die gegeneinander geschobenen U-Holme von Figur 6 in Figur 7.

Die Figuren 8 - 17 zeigen weitere beispielhafte Ausführungsformen des Erfindungsgegenstandes.

In Figur 8 und 9 sind mit 31 die Steigholme, mit 32 die einknickbaren Trittsprossen, mit 33 das versetzt angebrachte Schubgestänge, mit 34 sind die präzise von Sprossensteg zu Sprossensteg fixierten Gelenknieten für die gleichmäßige Schubbewegung der Sprossen bezeichnet, mit 35 sind die der Schubgestänge angepaßten Distanzringe an der von 31 und 32 verbindende Achse 39 wie auch bei 36 Distanzringe für den Sprossenversatz angebracht sind, unter 37 ist eine tragende Distanzrolle, mit 38 ist die Sprossen verbindende Achse eingesetzt, unter 39 sind die Sprossen mit den Steigholmen mittels Achse 9 mit den Distanzrollen in vorbedachte überlaschende Position verankert, bei 40 die Trittsprossen verbundenen Schubgestänge die über den vorgesehenen 90°-Drehpunkt punktuell den Gleichlauf in die Auf- und Abbewegung gewährleisten, wobei im Endschließpunkt die Schubgestänge gegenseitig wie in Figur 10 bei 33 ersichtlich beidseitig in die Steigholme kurz eintauchen, unter 41 ist bei der gestreckten Sprosse eine Arretierung veranlagt, damit ist auch die Stabilisierung der stabförmigen Leiter als geschlossene Leiter aufgezeigt.

Figur 18 und Figur 19 zeigen das Einklammerungsgestänge 21 in einer weiteren bevorzugten Ausführungsform.

Das Einklammerungsgestänge 21 weist an seinen Enden bogenförmige Klauen 50 auf, die die Achsrolle 5 im ausgeklappten Zustand umgreifen. Dabei greifen die Einrastnasen 51 jedes Einklammerungsgestängeteils 21 in die Aussparung 22 der Achsrolle 5 ein.
Die Achsrolle 5 wird dabei so geführt, daß die Aussparung 52 im ausgeklappten Zustand exakt über den Einrastnasen 51 besteht.

Die Größe der Aussparung 52 ist dabei geringer wie die Außenmaße der Einrastnasen 51, so daß beim Ausklappen der Leiter die Einrastnasen 51 in die Aussparung 42 eingedrückt werden müssen und somit eine festhaltende Verbindung entsteht.

## Patentansprüche

1. Zusammenfaltbare Steigleiter mit einknickbaren Sprossen (3), die im Mittelbereich einen 90°-Drehpunkt (4) aufweisen, wobei die Sprossen (3) in den Steigholmen (1) ebenfalls um 90 ° über ein Sprossen -Endachsgelenk (9) drehbar eingebaut sind,
dadurch gekennzeichnet,
daß rechts und links an den Sprossenstegen (3) jeweils eines die Sprossen im Abstand vom Sprossen-Endachsgelenk (9) verbindendes Schubgestänge (2) innerhalb der als Schienen ausgebildeten Holme (1) (Steigholme) eingebaut ist.

2. Zusammenfaltbare Seigleiter nach Anspruch 1,
dadurch gekennzeichnet,
daß die Steigholme (1) im Abstand von dem Sprossen-Endachsgelenk (6) in jedem Sprossensteg eingenietet sind.

3. Zusammenfaltbare Steigleiter nach Anspruch 1 bis 2,
dadurch gekennzeichnet,
daß sich die Tragpunkte in der Mitte der Steigholme über Distanzrollen (5) aufliegend an der Stufenstoßkante stabilisierend genau anpassen und zugleich am Sprossen-Endachsgelenk-Einknickpunkt (7) in dem Steigholm der Endanlagedruckpunkt sich befindet.

4. Zusammenfaltbare Steigleiter nach Anspruch 1 bis 3,
dadurch gekennzeichnet,
daß die Leiter seitlich bis zu einem kubischen Stab (17) sich zusammenlegen läßt und am Ende mittels verschließender Arretierung (20) die Leiter zu einem Stab verriegelbar ist.

5. Zusammenfaltbare Steigleiter nach Anspruch 1 bis 4,
dadurch gekennzeichnet,
daß die Aufspreizung der Seiten besonders im untersten Sprossensteg (3) mittels des Einklammerungsgestänges (21) durch die Mittelhalterung (27) in der Distanzrolle (5) an der Mittelhalterung einankert, wobei die Endpunktstellung (28) den Distanzpunkt zum Arretierungskernstift (30) gegen Verdrehung sichert.

6. Zusammenfaltbare Steigleiter nach den vorhergehenden Ansprüchen,
dadurch gekennzeichnet,
daß das Einklammerungsgestänge (21) an seinen Enden bogenförmige Klauen (50) aufweist und an jedem Einklammerungsgestängeteil (21) eine Einrastnase (51) angeordnet die in eine Aussparung (52) der Distanzrolle (5) im ausgeklappten Zustand eingedrückt wird.

## Claims

1. Foldable ladder with foldable rungs (3), each having a 90°-pivot (4) around the middle, the rungs (3) being installed also turnable about 90° through rung-joints (9) at the ends of the axis of the rungs (3) in the beams (1),
characterized in that
a push-linkage (2) at the right and the left of each rung (3) linking the rungs (3) in a distance from the rung-joint (9) at the end of the axis of the rung (3) is installed in the beams (1) which are formed as rails.

2. Foldable ladder according to claim 1,
characterized in that
the beams (1) are riveted into each rung (3) in a distance from the rung-joint (6) at the end of the axis of the rung (3).

3. Foldable ladder according to claim 1 or 2,
characterized in that
the supporting points in the middle of the beams adapt themselves exactly by resting through distance-rollers (5), stabilizing at the edge of the step and that the final point of touching pressure is located in the beam at the folding-point (7) of the rung-joints at the ends of the axis of the rungs.

4. Foldable ladder according to one of the claims 1 to 3,
characterized in that
the ladder is laterally foldable to a cubic bar (17) and that finally the ladder may be locked to a bar by locking means.

5. Foldable ladder according to one of the claims 1 to 4,
characterized in that
the unfolding of the flanks especially in the lowest rung (3) engages at the middle support by means of the bracket-linkage (21) through the middle support (27) in the distance-roller (5), the position of the end-point (28) fixing the distance-point to the locking-pin (30) against distortion.

6. Foldable ladder according to one of the preceeding claims,
characterized in that
the bracket-linkage (21) has arched clutches (5) at its ends and at each part of the bracket-linkage (21) an engaging nose (51) is disposed which is in the unfolded state pressed in a recess (52) of the distance-roller (5).

## Revendications

1. Echelle pliable avec des échelons (3) pliables, qui montrent un 90°C-pivot (4) environ au milieu, les échelons (3) etant installés dans les montants (1) aussi pivotablement de 90° par un joint (9) au bout de l'axe de l'échelon,
caractérisée en ce que
des tringles de poussée (2) sont installées à droite et à gauche aux échelons (3) en liant les échelons à distance du joint (9) au bout de l'axe de l'échelon dans les montants (1) réalisés comme des rails.

2. Echelle pliable selon revendication 1,
caractérisée en ce que
les montants (1) sont rivés dans chaque échelon à distance du joint (6) au bout de l'axe de l'échelon.

3. Echelle pliable selon revendication 1 ou 2,
caractérisée en ce que
les points de support au milieu des montants s'ajustent exactement en restant par les rouleaux de distance (5), en stabilisant au bord de marche, et en ce que l'extrémité touchante se trouve dans le montant au point de pliage (7) du joint au bout de l'axe de l'échelon.

4. Echelle pliable selon une des revendications 1 à 3,
caractérisée en ce que
l'échelle est pliable latéralement en barre cubique (17) et en ce qu'enfin l'échelle peut être bloquée par un dispositif de fermeture (20).

5. Echelle pliable selon une des revendications 1 à 4,
caractérisée en ce que
l'écartement des côtés en particulier dans l'échelon le plus bas (3) encliquète au support central par les tringles de cramponnage (21) par le support central (27) dans le rouleau de distance (5), la position de l'extrémité (28) assurant le point de distance au goujon de bloquage (30) contre une distorsion.

6. Echelle pliable selon une des revendications précédente
caractérisée en ce que
les tringles de cramponnage (21) montrent des griffes (50) voutées aux bouts et à chaque part des tringles de cramponnage (21) un nez à encliqueter (51) est disposé, qui peut être pressé dans un enfoncement (52) du rouleau de distance (5) en état déplié.
